# FASCICULE DE BREVET EUROPEEN

(11) **EP 0 658 661 B1**
(45) Date de publication et mention de la délivrance du brevet: **05.02.1997**
(21) Numéro de dépôt: 94402812.5
(22) Date de dépôt: 07.12.1994
(51) Int. Cl.: E04B 2/82

(54) **Rail de fixation au sol d'un panneau de cloisonnement**
Leiste für die Verbindung einer Trennwand am Boden
Rail for the connection of a partition wall to the floor

(30) Priorité: 15.12.1993 FR 9315087
(43) Date de publication de la demande: 21.06.1995
(73) Titulaire: DAGARD S.A., F-23600 Boussac (FR)
(72) Inventeur: Guillermin, Jean-Paul, F-75116 Paris (FR)
(74) Mandataire: Ballot, Paul Denis Jacques

(56) Documents cités:
- DE-A- 2 011 205
- DE-A- 3 035 010
- DE-U- 8 808 481
- FR-A- 2 080 558
- US-A- 4 430 832

## Description

La présente invention concerne un rail de fixation au sol d'un panneau de cloisonnement.

A titre d'exemple, ce type de panneau est constitué par une âme centrale en matériau isolant comprise entre deux peaux rigides formant des parements solidaires de l'âme pour constituer un panneau monobloc.

Un tel panneau est notamment utilisé dans la réalisation d'enceintes dans lesquelles les conditions climatiques et de propreté sont contrôlées.

Ces enceintes sont destinées à l'industrie agroalimentaire pour constituer des chambres de conservation à température et atmosphère contrôlées.

Ces chambres sont constituées par un assemblage de panneaux précités comportant un certain nombre de moyens de liaison entre eux de manière à en faciliter la livraison en pièces détachées, assemblées sur place ultérieurement.

Mais, si ces panneaux sont assemblés entre eux, ils doivent également être positionnés et fixés au sol d'où la présence de rails de fixation au sol.

Bien entendu, le domaine technique de l'invention n'est pas limité à la réalisation d'enceintes climatiques mais s'étend au contraire à tout type de construction par panneaux préfabriqués. De même ces derniers pourront être en tout autre matériau tel que plâtre par exemple.

Il est actuellement connu, par exemple du document DE-U-8808481, de solidariser ces panneaux de cloisonnement par rapport au rail préalablement fixé au sol, par l'intermédiaire de moyens d'immobilisation tels que vis, traversant transversalement depuis l'extérieur une branche verticale du rail, globalement en forme de U, pour venir coopérer avec une partie inférieure du panneau logé dans ledit rail.

Une fois le panneau en place et ainsi fixé, une plinthe de finition vient généralement en recouvrement du rail et des vis de fixation qui sinon seraient apparentes.

De plus, la plinthe a pour rôle de former un raccord esthétique entre la base du panneau situé dans le rail et le sol.

Néanmoins, si l'utilisation d'une telle plinthe résout les problèmes évoqués ci-dessus, en revanche elle ne peut exclure le fait que ses propres moyens de fixation sur le rail ou sur une partie du panneau située immédiatement au-dessus de celui-ci, restent apparents.

Il est connu, par exemple du document DE-A-2011205, de remédier à cela en conservant une plinthe dans laquelle a été prévue une lumière longitudinale obturable à l'aide d'un volet correspondant articulé sur la plinthe à la partie supérieure de la lumière. Ainsi, lors de la fixation de la plinthe, on soulève le volet pour introduire les vis de fixation à travers la lumière puis une fois la plinthe fixée on referme le volet.

Si une telle technique apporte un progrès certain, il n'en reste pas moins vrai que le volet reste un élément visible et de réalisation non aisée sur le plan du moulage car il doit être obtenu simultanément à la lumière. De plus, dans ce cas de figure comme dans le précédent, il a été estimé selon une autre phase de la démarche inventive, que la mise en oeuvre de la plinthe en soi constituait une opération pénalisante sur le plan de sa fabrication car devant être effectuée de manière distincte de l'ensemble de fixation au sol du panneau.

De ce fait la plinthe constitue une pièce détachée à fabriquer, à gérer et enfin à manipuler lors de sa mise en place.

L'invention vise précisément à remédier à ces inconvénients ainsi qu'à ceux précédemment cités.

A cet effet, elle concerne un rail de fixation au sol d'un panneau de cloisonnement solidarisés entre eux après positionnement dudit panneau par l'intermédiaire de moyens d'immobilisation traversant transversalement depuis l'extérieur les branches verticales du rail, globalement en forme de U, pour venir coopérer avec une partie inférieure du panneau logée dans ledit rail, caractérisé en ce qu'une plinthe vient recouvrir longitudinalement au moins l'une des branches verticales du rail, afin de dissimuler celui-ci ainsi que les moyens d'immobilisation du panneau et former un raccord esthétique entre ce dernier et le sol, et en ce que la plinthe fait partie intégrante du rail pour former avec celui-ci un ensemble monobloc indissociable, leur liaison étant réalisée par l'intermédiaire de moyens d'articulation aptes à rendre la plinthe rabattable par rapport à la branche verticale correspondante du rail, afin de rendre accessibles les moyens d'immobilisation du panneau tout en permettant leur dissimulation, ainsi que celle du rail.

L'invention sera mieux comprise et d'autres caractéristiques de celle-ci seront mises en évidence à l'aide de la description qui suit, en référence aux dessins schématiques annexés, illustrant, à titre d'exemple non limitatif, comment l'invention peut être réalisée et dans lesquels :
- la figure 1 représente une vue en coupe transversale d'un rail muni de plinthes intégrées selon l'invention, dont l'une est en position de fermeture et l'autre en position d'ouverture, et
- la figure 2 est une demi-vue à plus grande échelle d'un rail selon la figure 1 dont la plinthe est représentée en position de fermeture.

Tel que représenté sur les figures, le rail désigné dans son ensemble par la référence 1, est constitué par un profilé globalement en forme de U dont une branche horizontale 2, globalement désignée, est destinée à coopérer avec le sol 3, ses deux branches verticales 4 et 5 parallèles entre elles, étant écartées l'une de l'autre selon une côte sensiblement supérieure à l'épaisseur d'un panneau de cloisonnement 6 destiné à être logé dans ledit rail 1 par sa partie inférieure.

Le rail 1 ainsi défini est destiné à être fixé sur le sol 3 par l'intermédiaire des vis de fixation 7 et 8.

Un certain nombre de vis 7 et de vis 8 sont disposés tout le long du rail 1 selon un espacement prédéterminé en fonction de sa longueur.

De manière que les têtes des vis 7 et 8 ne puissent venir entraver le bon positionnement du panneau 6, la branche horizontale 2 du U formant le rail comporte deux épaulements latéraux 2 a et 2 b perpendiculaires aux branches 4 et 5, sur lesquels repose le champ inférieur du panneau 6. Les épaulements 2 a et 2 b délimitent entre eux une dépression longitudinale 9 destinée au logement des têtes de vis 7 et 8. Cette dépression 9 est obtenue par coudage et contre-coudage d'une partie 2 c de la branche horizontale 2, pour être reliée aux épaulements, 2 a et 2 b. La portée du rail 1 sur le sol 3 est donc assurée par la partie 2 c de la branche 2 ainsi que par deux murets longitudinaux 10 et 11 obtenus sensiblement dans le prolongement des branches 4 et 5 et destinés à améliorer l'assise du rail 1.

Selon une caractéristique essentielle de l'invention, les plinthes 20A ou 20B, en l'occurrence identiques et symétriques, font partie intégrante du rail 1 pour former avec celui-ci un ensemble monobloc indissociable.

La liaison des plinthes 20A, 20B avec les branches respectivement 4 et 5 du rail 1 est réalisée par l'intermédiaire de moyens d'articulation 21 et 22 aptes à rendre les plinthes rabattables par rapport auxdites branches 4 et 5. Ceci permet l'accès à des moyens d'immobilisation 23, tels que vis, tout en permettant leur dissimulation ultérieure par rabat des plinthes 20A et/ou 20B.

Comme le montre les figures, les moyens d'articulation 21 et 22 des plinthes 20A ou 20B sont disposés à proximité du sommet du bord longitudinal libre des branches verticales 4, 5 du rail 1.

Chacune desdites articulations 21 ou 22 est constituée par une zone longitudinale souple formée par un amincissement local constituant une charnière-film qui est obtenue au cours d'une même opération de moulage d'une matière plastique avec le rail 1 et la plinthe.

Selon une variante de réalisation, les mêmes articulations 21 ou 22 sont constituées par une zone longitudinale souple formée par un matériau de dureté inférieure à celle du matériau constituant le rail 1 et la plinthe 20A, 20B l'ensemble étant obtenu au cours d'une même opération de moulage d'une matière plastique offrant des caractéristiques de bidureté.

Préférentiellement, dans ce cas, la matière plastique utilisée pour le moulage de l'ensemble formé par le rail 1 et la plinthe intégrée (20A, 20B) est un polychlorure de vinyle dans lequel est incorporé un agent plastifiant, au droit de la zone d'articulation, pour donner à celle-ci la souplesse souhaitée.

Selon une autre caractéristique de l'invention, chacune des plinthes intégrées 20A, 20B comporte des moyens de fermeture complémentaires 24 disposés en vis-à-vis, d'une part sur une branche verticale 4 ou 5 du rail 1 et, d'autre part sur la face interne d'une plinthe 20A ou 20B pour coopérer entre eux lors du rabattage de la plinthe 20A, ou 20B, après fixation du panneau 6 dans le rail 1, lesdits moyens de fermeture étant obtenus avec l'ensemble rail-plinthe au cours d'une même opération de moulage.

Ces moyens de fermeture de la plinthe 20A ou 20B sont constitués, d'une part, par un premier becquet 25 déformable élastiquement réalisé sur la face interne de la plinthe 20A, ou 20B à proximité de son bord longitudinal libre et, d'autre part, par un second becquet fixe 26 disposé tête-bêche par rapport au premier 25 à proximité de la base de la branche verticale 4, 5 du rail 1, les deux becquets 25, 26 étant aptes à coopérer entre eux par encliquetage élastique, lorsque la plinthe est rabattue.

Selon une autre caractéristique de l'invention, le bord longitudinal libre de la plinthe intégrée 20A, ou 20B, est constituée par une lèvre élastiquement déformable 27 ou 28 apte à épouser le profil du sol 3 sur lequel elle est destinée à être plaquée.

Chacune de ces lèvres 27 ou 28 est formée par un matériau de dureté inférieure à celle du matériau constituant le rail 1 et la plinthe 20A ou 20B l'ensemble étant obtenu au cours d'une même opération de moulage d'une matière plastique offrant des caractéristiques de bidureté.

Avantageusement, l'ensemble rail-plinthes qui vient d'être décrit forme un ensemble symétrique obtenu au cours d'une même opération de moulage.

## Revendications

1. Rail de fixation au sol d'un panneau de cloisonnement (6) solidarisés entre eux après positionnement dudit panneau par l'intermédiaire de moyens d'immobilisation (23) traversant transversalement depuis l'extérieur les branches verticales (4, 5) du rail(1), globalement en forme de U, pour venir coopérer avec une partie inférieure du panneau (6) logée dans ledit rail (1), caractérisé en ce qu'une plinthe (20A, 20B) vient recouvrir longitudinalement au moins l'une des branches verticales (4, 5) du rail (1), afin de dissimuler celui-ci ainsi que les moyens d'immobilisation (23) du panneau (6) et former un raccord esthétique entre ce dernier et le sol, et en ce que la plinthe (20A ou 20B) fait partie intégrante du rail (1) pour former avec celui-ci un ensemble monobloc indissociable, leur liaison étant réalisée par l'intermédiaire de moyens d'articulation (21, 22) aptes à rendre la plinthe rabattable par rapport à la branche verticale (4, 5) correspondante du rail (1), afin de rendre accessibles les moyens d'immobilisation (23) du panneau (6) tout en permettant leur dissimulation, ainsi que celle du rail.

2. Rail selon la revendication 1, caractérisé en ce que les moyens d'articulation (21, 22) de la plinthe intégrée (20A, 20B) sont disposés à proximité du sommet du bord longitudinal libre de la branche verticale correspondante (4, 5) dudit rail (1).

3. Rail selon la revendication 2, caractérisé en ce que les moyens d'articulation (21, 22) de la plinthe intégrée (20A, 20B) sont constitués par une zone longitudinale souple formée par un amincissement local constituant une charnière-film qui est obtenue au cours d'une même opération de moulage d'une matière plastique avec ledit rail (1) et la plinthe.

4. Rail selon la revendication 2, caractérisé en ce que les moyens d'articulation de la plinthe intégrée sont constitués par une zone longitudinale souple formée par un matériau de dureté inférieure à celle du matériau constituant le rail (1) et la plinthe (20A, 20B), l'ensemble étant obtenu au cours d'une même opération de moulage d'une matière plastique offrant des caractéristiques de bidureté.

5. Rail selon la revendication 4, caractérisé en ce que la matière plastique utilisée pour le moulage de l'ensemble formé par ledit rail (1) et la plinthe intégrée (20A, 20B) est un polychlorure de vinyle dans lequel est incorporé un agent plastifiant, au droit de la zone d'articulation, pour donner à celle-ci la souplesse souhaitée.

6. Rail selon l'une des revendications précédentes, caractérisé en ce que la plinthe intégrée (20A, 20B) comporte des moyens de fermeture complémentaire (24) disposés en vis-à-vis, d'une part, sur une branche verticale (4 ou 5) du rail (1) et, d'autre part, sur la face interne d'une plinthe (20A ou 20B) pour coopérer entre eux lors du rabattage de la plinthe (20A ou 20B), après fixation du panneau (6) dans le rail (1), lesdits moyens de fermeture étant obtenus avec l'ensemble rail-plinthe au cours d'une même opération de moulage.

7. Rail selon la revendication 6, caractérisé en ce que les moyens de fermeture de la plinthe (20A ou 20B) sont constitués, d'une part, par un premier becquet (25) déformable élastiquement réalisé sur la face interne de la plinthe (20A ou 20B) à proximité de son bord longitudinal libre et, d'autre part, par un second becquet fixe (26) disposé tête-bêche par rapport au premier (25) à proximité de la base de la branche verticale (4, 5) du rail (1), les deux becquets (25, 26) étant aptes à coopérer entre eux par encliquetage élastique, lorsque la plinthe est rabattue.

8. Rail selon l'une des revendications précédentes, caractérisé en ce que le bord longitudinal libre de la plinthe intégrée (20A ou 20B) est constitué par une lèvre élastiquement déformable (27 ou 28) apte à épouser le profil du sol (3) sur lequel elle est destinée à être plaquée.

9. Rail selon la revendication 8, caractérisé en ce que la lèvre (27 ou 28) déformable est formée par un matériau de dureté inférieure à celle du matériau constituant le rail (1) et la plinthe (20A ou 20B), l'ensemble étant obtenu au cours d'une même opération de moulage d'une matière plastique offrant des caractéristiques de bidureté.

10. Rail selon l'une des caractéristiques précédentes, caractérisé en ce que chacune de ses branches verticales (4, 5) comporte une plinthe intégrée (20A ou 20B) pour former un ensemble symétrique obtenu au cours d'une même opération de moulage.

## Patentansprüche

1. Leiste zur Befestigung einer Trennwand (6) am Boden, die nach dem Einsetzen der Wand mittels einer Feststellanordnung (23) miteinander verbunden werden, welche von außen in Querrichtung die senkrechten Schenkel (4,5) der im wesentlichen U-förmigen Leiste (1) durchsetzt, um mit einem unteren in die Leiste (i) eingreifenden Abschnitt der Wand (6) zusammenzuwirken, dadurch gekennzeichnet, daß ein Sockel (20A,20B) in Längsrichtung wenigstens einen der senkrechten Schenkel (4,5) der Leiste (1) bedeckt, um diese sowie die Feststellanordnung (23) der Wand (6) abzuschirmen und eine ästhetische Verbindung zwischen letzterer und dem Boden zu schaffen, und daß der Sockel (20A oder 20B) integraler Bestandteil der Leiste (1) ist und mit dieser ein einstückiges, nicht zerlegbares Bauteil bildet, wobei ihre Verbindung mittels einer Gelenkanordnung (21,22) erfolgt, um welche der Sockel bezüglich des zugehörigen senkrechten Schenkels (4,5) der Leiste (1) umklappbar ist, um so den Zugang zu ermöglichen zur Feststellanordnung (23) für die wand (6) unter Beibehaltung deren Abschirmung sowie derjenigen der Leiste.

2. Leiste nach Anspruch 1, dadurch gekennzeichnet, daß die Gelenkanordnung (21,22) des integralen Sockels (20A,20B) in der Nähe des oberen freien Längsrandes des zugehörigen senkrechten Schenkels (4,5) der Leiste (1) angeordnet ist.

3. Leiste nach Anspruch 2, dadurch gekennzeichnet, daß die Gelenkanordnung (21,22) des integralen Sockels (20A,20B) aus einem weichen Längsbereich besteht, der durch eine örtliche, ein Scharnierband bildende Verdünnung gebildet wird, die während des gleichen Gießverfahrens eines Kunststoffs zur Ausbildung der Leiste (1) und des Sockels entsteht.

4. Leiste nach Anspruch 2, dadurch gekennzeichnet, daß die Gelenkanordnung des integralen Sockels aus einem weichen Längsbereich besteht, der durch ein Material gebildet wird, welches eine geringere Härte aufweist als diejenige des die Leiste (1) und den Sockel (20A,20B) bildenden Materials, wobei diese Anordnung während des gleichen Gießverfahrens eines Kunststoffes erhalten wird, welcher Doppelhärte-Eigenschaften aufweist.

5. Leiste nach Anspruch 4, dadurch gekennzeichnet, daß der Kunststoff zum Gießen des aus der Leiste (1) und dem integralen Sockel (20A,20B) gebildeten Bauteils ein Polyvinylchlorid ist, in welchem ein Weichmacher entlang des Gelenkbereichs eingebettet ist, um diesem die gewünschte Weichheit zu verleihen.

6. Leiste nach einem der vorhergehenden Ansprüche, dadurch gekennzeichnet, daß der integrale Sockel (20A, 20B) zusätzliche, sich gegenüberliegende Verschlußteile (24) aufweist, die einerseits an einem senkrechten Schenkel (4 oder 5) der Leiste (1) und andererseits an einer Innenwand eines Sockels (20A oder 20B) derart angeordnet sind, daß sie beim Umklappen des Sockels (20A oder 20B) nach der Befestigung der Wand (6) in der Leiste (1) zusammenwirken, wobei die Verschlußteile während des gleichen Gießvorgangs wie das Bauteil aus Leiste-Sockel hergestellt werden.

7. Leiste nach Anspruch 6, dadurch gekennzeichnet, daß die Verschlußteile für den Sockel (20A oder 20B) einerseits aus einer ersten, elastisch verformbaren Wulet (25) bestehen, die an der Innenwand des Sockels (20A oder 20B) in der Nähe seines freien Längsrandes angeordnet ist und andererseits aus einer zweiten feststehenden, in umgekehrter Richtung zur ersten Wulst (25) angeordneten Wulst (26) in der Nähe des Grundteils des senkrechten Schenkels (4,5) der Leiste (1) angeordnet ist, wobei die beiden Wülste (25,26) dahingehend zusammenwirken, daß sie beim Umklappen des Sockels eine Verriegelung miteinander eingehen.

8. Leiste nach einem der vorhergehenden Ansprüche, dadurch gekennzeichnet, daß der freie Längsrand des integralen Sockels (20A oder 20B) aus einer elastisch verformbaren Lippe (27) oder (28) besteht, die sich an das Profil des Bodens anpaßt, an dem sie anliegt.

9. Leiste nach Anspruch 8, dadurch gekennzeichnet, daß die verformbare Lippe (27 oder 28) aus einem Material besteht, dessen Härte geringer als diejenige des Materials ist, aus dem die Leiste (1) und der Sockel (20A oder 20B) besteht, wobei das Bauteil während des gleichen Gießvorganges eines Kunststoffs erhalten wird, welcher Doppelhärte-Eigenschaften aufweist.

10. Leiste nach einem der vorhergehenden Ansprüche, dadurch gekennzeichnet, daß jeder der senkrechten Schenkel (4,5) einen integralen Sockel (20A oder 20B) aufweist, um so ein symmetrisches Bauteil zu bilden, welches während des gleichen Gießvorgangs gebildet wird.

## Claims

1. Track for fixing a partition panel (6) to the ground, joined one to the other after the panel has been placed in position by means of permanent securing means (23) running transversally from the exterior of the vertical branches (4, 5) of the track (1), which is U-shaped overall, so as to co-operate with a lower portion of the panel (6) located in the said track (1), characterised in that a plinth (20A, 20B) longitudinally covers at least one of the vertical branches (4, 5) of the track (1) in order to hide it and the permanent securing means (23) of the panel (6) and form an aesthetic joint between this latter and the ground, and the plinth (20A or 20B) is an integral part of the track (1) forming an inseparable monobloc unit therewith, these two being joined by coupling means (21, 22) so that the plinth can be folded back from the corresponding vertical branch (4, 5) of the track to provide access to the permanent securing means (23) of the panel (6) yet also cover these and those of the track.

2. Track as claimed in claim 1, characterised in that the coupling means (21, 22) of the integrated plinth (20A, 20B) are arranged close to the top of the free longitudinal edge of the corresponding vertical branch (4, 5) of the said track (1).

3. Track as claimed in claim 2, characterised in that the coupling means (21, 22) of the integrated plinth (20A, 20B) are a flexible longitudinal zone produced by a locally thinner portion forming a hinge-film which is manufactured during a same process of moulding with the said track (1) and the plinth using a plastics material.

4. Track as claimed in claim 2, characterised in that the coupling means of the integrated plinth are a flexible longitudinal zone made from a less hard material than that of the material used for the track (1) and the plinth (20A, 20B), the unit being produced during a same process of moulding using a plastics material that has dual hardness characteristics.

5. Track as claimed in claim 4, characterised in that the plastics material used to mould the unit comprising the said track (1) and the integrated plinth (20A, 20B) is a polyvinyl chloride in which a plastifying agent is incorporated level with the coupling zone so as to give this the desired flexibility.

6. Track as claimed in one of the preceding claims, characterised in that the integrated plinth (20A, 20B) has additional closing means (24) arranged on the one hand facing a vertical branch (4 or 5) of the track (1) and on the other on the internal face of a plinth (20A or 20B) to co-operate with each other when the plinth (20A or 20B) is folded back after the panel (6) has been fixed in the track (1), the said closing means being produced in conjunction with the track-plinth unit during a same moulding process.

7. Track as claimed in claim 6, characterised in that the closing means of the plinth (20A or 20B) are formed on the one hand by a first, elastically deformable lip (25) arranged on the internal face of the plinth (20A or 20B) close to the free longitudinal edge thereof and, on the other, by a second fixed lip (26) arranged conjugately to the first (25) close to the base of the vertical branch (4, 5) of the track (1), the two lips (25, 26) being designed to co-operate with one another by an elastic ratchet action when the plinth is folded back.

8. Track as claimed in one of the previous claims, characterised in that the free longitudinal edge of the integrated plinth (20A or 20B) is an elastically deformable flap (27 or 28) designed to conform to the ground (3) against which it will be applied.

9. Track as claimed in claim 8, characterised in that the deformable flap (27 or 28) is made from a less hard material than that of the unit comprising the track (1) and the plinth (20A, 20B) which is made in a same process of moulding from a plastics material that has dual hardness characteristics.

10. Track as claimed in one of the preceding claims, characterised in that each of its vertical branches (4, 5) has an integrated plinth (20A or 20B) to form a symmetrical unit, manufactured during a same moulding process.
